# FASCICULE DE BREVET EUROPEEN

(11) **EP 3 539 407 B1**
(45) Date de publication et mention de la délivrance du brevet: **26.04.2023**
(21) Numéro de dépôt: 18161382.9
(22) Date de dépôt: 13.03.2018
(51) Int. Cl.: A45C 11/10, G04D 1/06

(54) **ÉCRIN POUR PIÈCE D'HORLOGERIE OU DE JOAILLERIE**
SCHATULLE FÜR UHR ODER SCHMUCKSTÜCK
BOX FOR TIMEPIECE OR PIECE OF JEWELLERY

(43) Date de publication de la demande: 18.09.2019
(73) Titulaire: Omega SA, 2502 Bienne (CH)
(72) Inventeur: Kissling, Gregory, 2520 La Neuveville (CH)
(74) Mandataire: ICB SA

(56) Documents cités:
- ES-U- 1 041 455
- FR-A1- 2 293 757
- GB-A- 678 168
- US-A1- 2004 159 026

## Description

### Domaine de l'invention

L'invention concerne un écrin de poche pour pièce d'horlogerie ou de joaillerie, agencé pour être manipulé avec une seule main, comportant une boîte obturable et agencée pour renfermer au moins un support de réception d'au moins une pièce d'horlogerie ou de joaillerie, entre au moins un plateau et un couvercle, ladite boîte comportant un fond avec lequel coopère ledit couvercle pour la fermeture dudit écrin.

L'invention concerne le domaine des dispositifs de préservation et de transport des pièces d'horlogerie ou de joaillerie.

### Arrière-plan de l'invention

La préservation et le transport des pièces d'horlogerie ou de joaillerie nécessitent des conditionnements adaptés, pour la protection de ces objets souvent très coûteux. Ces conditionnements sont susceptibles de subir de fortes contraintes dynamiques, notamment lors de voyages ou d'expéditions, avec des changements de position dans l'espace et de forts gradients de vitesses et d'accélérations.

Des écrins capitonnés, adaptés aux dimensions précises des objets, peuvent permettre, quand ils sont neufs, une protection correcte. Toutefois les capitons, notamment les mousses en matière plastique, vieillissent mal et se dégradent dans le temps, n'assurant alors plus une stabilisation optimale. De plus ces écrins sont dédiés à une forme et à des dimensions d'objet particulières, et ne sont donc pas polyvalents, ce qui n'est pas pratique quand il s'agit de partir en voyage et d'emporter plusieurs montres ou bijoux, et que l'utilisateur ne veut pas occuper tout l'espace de ses bagages avec plusieurs écrins unitaires, qui présentent, de plus, souvent un fort encombrement extérieur.

Le document ES1041455U au nom de YGC Comunicacion décrit un écrin pour montres-bracelet, avec la combinaison fonctionnelle d'un corps de base et d'un couvercle, qui l'un ou l'autre comporte des compartiments creux de réception de montres, permettant de les loger et de les visualiser directement.

Le document FR2293757A au nom de YEMA décrit un dispositif pour la présentation d'objets tels que des articles de bijouterie ou horlogerie, qui comporte un socle support apte à recevoir l'objet présenté, le socle étant constitué par au moins un bloc en matière moulée, comportant en creux l'empreinte de l'objet, ce dernier étant ainsi apte à être placé et bloqué en position sur ledit socle dont il est rendu solidaire par simple friction, la face apparente de l'objet étant ainsi visible et présentée au-dessus du socle. Ce socle comporte une face arrière ou face de repos située du côté opposé à l'empreinte réceptrice de l'objet présenté, cette face de repos étant prévue avec des moyens permettant sa solidarisation sur une surface d'appui. Plus particulièrement les socles support des articles présentés sont associés à une surface d'appui, ladite surface étant elle-même prévue avec des moyens susceptibles d'être associés à des moyens de solidarisation amovible prévue sur la face arrière des dits socles et permettant la solidarisation amovible et le déplacement du socle par rapport à ladite surface.

### Résumé de l'invention

La présente invention se propose de développer des écrins très polyvalents, de volume modéré, et offrant une protection optimale aux montres et/ou bijoux contenus et transportés.

A cet effet, l'invention concerne un écrin selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de dessus, un écrin selon l'invention, en position fermée ;
- la figure 2 représente, de façon schématisée, et en perspective, l'écrin de la figure 1, en position ouverte, montrant, fermement maintenu par attraction magnétique sur une surface plane d'un plateau, un support porteur d'une montre ;
- la figure 3 représente, de façon schématisée, et en perspective, le support de la figure 2, porteur d'une montre, dont le bracelet passe à la fois dessous et dessus ce support, auquel il est maintenu par de moyens d'immobilisation comportant ici une boucle ;
- la figure 4 représente, de façon schématisée, et en perspective, le plateau de la figure 2, comportant des moyens de préhension latéraux ;
- la figure 5 représente, de façon similaire à la figure 2, le même écrin, dont le plateau porteur du support de montre a été enlevé, rendant accessible un réceptacle intercalaire ;
- la figure 6 représente, de façon schématisée, et en perspective, le réceptacle intercalaire de la figure 5;
- la figure 7 représente, de façon schématisée, et en perspective, un écrin selon l'invention, en position ouverte, montrant, fermement maintenu par attraction magnétique sur une surface plane d'un plateau, un support porteur d'une montre ; ce plateau comporte par ailleurs une poche pour la réception d'un support plus volumineux ;
- la figure 8 représente, de façon schématisée, et en perspective en position ouverte, un autre écrin selon l'invention, dont le fond est plat et supporte l'empilage d'un réceptacle intercalaire, d'un plateau, et d'un support équipé d'une montre, les faces latérales de la boîte sont situées au niveau du couvercle, qui protège l'ensemble ;
- la figure 9 représente, de façon schématisée, et en vue de dessus, un écrin selon l'invention, dans la configuration de la figure 5, plateau enlevé, montrant deux réceptacles intercalaires juxtaposés en partie inférieure du fond ;
- la figure 10 représente, de façon schématisée, et en vue de dessus, un écrin selon l'invention, dans la configuration de la figure 3, montrant deux plateaux juxtaposés en partie supérieure;
- la figure 11 représente, en perspective éclatée, l'écrin de la figure 7, comportant une boîte extérieure vidée de son contenu, constitué ici par un réceptacle intercalaire destiné à occuper la partie inférieure de la boîte, surmonté par le plateau déjà visible sur la figure 1, ou bien par le plateau de la figure 4, un de ces plateaux étant surmonté par le support, qui est ici représenté séparé du plateau porteur, à une distance où le champ d'attraction magnétique entre eux devient faible ;
- la figure 12 représente, de façon schématisée et en coupe selon un plan passant par des moyens de fermeture et de verrouillage de l'écrin, et perpendiculaire à une articulation non détaillée, de type charnière ou similaire, de l'écrin de la figure 11.

### Description détaillée des modes de réalisation préférés

L'invention concerne un écrin 1 de poche pour pièce d'horlogerie ou de joaillerie 10. Par « écrin de poche », on entend que cet écrin 1 est agencé pour être manipulé avec une seule main, pour être emporté facilement en voyage, sur soi ou dans un bagage. Un tel écrin 1 est conçu pour renfermer une ou plusieurs pièces d'horlogerie ou de joaillerie 10, telles que des montres, des bracelets, ou autres bijoux, ou similaires.

Cet écrin 1 comporte une boîte 2 obturable, conçue pour renfermer les différents constituants de l'écrin 1, et la ou les pièces d'horlogerie ou de joaillerie 10.

Cette boîte 2 est agencée pour renfermer au moins un support 3 de réception d'au moins une pièce d'horlogerie ou de joaillerie 10, entre au moins un plateau 4 et un couvercle 5 de la boîte 2.

La boîte 2 comporte un fond 6, avec lequel coopère le couvercle 5 pour la fermeture de l'écrin 1.

Au moins un plateau 4 et au moins un support 3 sont agencés pour le maintien de l'un sur l'autre par attraction magnétique. Plus particulièrement, chaque plateau 4 et chaque support 3 sont agencés pour le maintien de l'un sur l'autre par attraction magnétique.

L'intérieur du couvercle 5 peut être capitonné, de façon à ce que chaque support 3, muni d'une pièce d'horlogerie ou de joaillerie 10, soit fermement maintenu sur un plateau 4 du côté inférieur, et en appui sur le capitonnage du côté supérieur : ce capitonnage présente plus particulièrement un intérêt quand la pièce d'horlogerie ou de joaillerie 10 comporte des composants mobiles, comme dans le cas d'un collier, bracelet, ou similaire.

Un tel capitonnage n'est toutefois pas nécessaire quand la pièce d'horlogerie ou de joaillerie 10 peut être fermement maintenue sur un tel support 3, qui comporte avantageusement des moyens d'immobilisation 30 pour le maintien d'une pièce d'horlogerie ou de joaillerie 10, tels que bride ou similaire: en effet, l'attraction magnétique est avantageusement choisie élevée, pour que l'attraction du support 3 sur le plateau 4 suffise à maintenir la pièce d'horlogerie ou de joaillerie 10 plaquée au plateau 4 dans toute position dans l'espace, ainsi que dans des conditions usuelles de vitesse et d'accélération d'un voyageur ordinaire.

Le support 3 illustré sur la figure 3 est plus particulièrement conçu pour la réception d'une montre, et comporte avantageusement une rainure à sa partie inférieure, agencée pour loger le brin inférieur du bracelet, dont le brin supérieur est retenu par les moyens d'immobilisation 30, ici une boucle dans laquelle est inséré ce brin supérieur.

La nouvelle génération de montres insensibles à des champs magnétiques très élevés permet cet emploi de forts champs magnétiques pour le maintien efficace de montres dans un tel écrin.

Différentes configurations sont possibles : outre la configuration où à la fois le plateau 4 et le support 3 comportent une partie ferromagnétique, chacune soumise au champ d'attraction d'un aimant logé dans le fond 6 de la boîte, sous le plateau 4 et donc aussi sous le support 3, les configurations les plus simples sont celles où au moins le plateau 4 et/ou le support 3 comporte une partie aimantée : chaque plateau 4 comporte au moins une partie aimantée selon une première aimantation ou bien en matériau ferromagnétique, et chaque support 3 comporte alors au moins une partie qui est, respectivement, en matériau ferromagnétique ou aimantée selon une deuxième aimantation opposée à cette première aimantation quand chaque plateau 4 comporte une partie aimantée selon une première aimantation, ou bien aimantée quand le plateau 4 comporte une partie en matériau ferromagnétique.

On comprend que l'invention est conçue plus particulièrement pour autoriser le placement dans l'écrin de chaque pièce d'horlogerie ou de joaillerie 10 au gré de l'utilisateur, sans tenir compte de subdivisions préexistantes, et en optimisant l'utilisation du volume intérieur disponible, tout en garantissant une distance de sécurité entre les diverses pièces d'horlogerie ou de joaillerie 10, quand l'écrin 1 en comporte plusieurs. Une surface supérieure plane du plateau 4 autorise la plus grande liberté de placement. Naturellement, cet avantage de l'invention n'est pas incompatible avec un positionnement traditionnel d'une pièce d'horlogerie ou de joaillerie 10 dans un logement creux de l'écrin: tout plateau 4 peut aussi comporter au moins une poche 40 agencée pour le placement particulier de l'un ou l'autre support 3, dans une position géométrique particulière par rapport à l'écrin 1.

Les figures 2, 4, 8, 10, et une variante de la figure 11, montrent le cas particulier de plateaux 4 à surface supérieure plane, ce qui autorise l'utilisateur à occuper l'espace comme il l'entend, avec la sécurité que chaque pièce d'horlogerie ou de joaillerie 10 est parfaitement maintenue et protégée.

Plus particulièrement, le plateau 4 comporte des moyens de préhension 41 pour faciliter sa manipulation, sous forme d'oreilles, boucles, ou autres.

Dans une réalisation particulière, la surface supérieure du plateau 4 est à fleur avec la surface de chant du fond 6.

Plus particulièrement, le fond 6 de la boîte 2 est creux, et destiné à contenir tous les plateaux 4 d'un même écrin 1, dans un logement supérieur 7. L'invention est illustrée avec un logement supérieur 7 unique agencé pour recevoir, ou bien un plateau 4 unique tel qu'illustré sur la figure 2, 4 ou 8, ou bien une pluralité de plateaux 4 juxtaposés de façon sensiblement plane à la façon d'une mosaïque dans ce logement supérieur unique 7 et tel que visible sur la figure 10. Dans une autre variante non illustrée, le fond 6 peut être subdivisé intérieurement, et comporter une pluralité de logements supérieurs 7.

Le fond 6 comporte un logement supérieur 7 pour chaque plateau 4.

On remarque, encore, la possibilité d'agencer un écrin 1 avec des plateaux 4 de hauteurs différentes, de façon à l'équiper de supports 3 de hauteurs différentes, adaptées à la hauteur des pièces d'horlogerie ou de joaillerie 10 qu'il s'agit de protéger.

Le positionnement et la fixation éventuelle de chaque plateau 4 par rapport au fond 6 de la boîte 2 peuvent être réalisés selon différentes variantes.

Dans le cas particulier des figures, et selon l'invention, au moins un plateau 4 est amovible par rapport au fond 6. Plus particulièrement, au moins un tel plateau 4 amovible peut être retenu au fond 6 par du velours-crochet, ou par des moyens d'attraction magnétique, ou par des moyens de fixation mécanique, et en particulier par des fixations sans outil, notamment de type fixation quart de tour pour l'aviation, ou similaire.

Dans une autre variante, au moins un plateau 4 est fixé au fond 6 de façon non amovible par des moyens de fixation permanents, collage, sertissage, ou autre.

Dans une réalisation différente de l'invention, le fond 6 lui-même constitue chaque plateau 4, ou le plateau unique si c'est le cas.

Dans le cas particulier des figures, l'écrin 1 comporte au moins un réceptacle intercalaire 8, qui est agencé pour être logé entre un tel plateau 4 amovible et le fond 6. Plus particulièrement, au moins un tel plateau 4 amovible est retenu au réceptacle intercalaire 8 par du velours-crochet ou par des moyens d'attraction magnétique ou par des moyens de fixation mécanique, ou par tout moyen similaire tel que décrit plus haut.

De la même façon, plus particulièrement, au moins un réceptacle intercalaire 8 est amovible, et retenu au fond 6 par du velours-crochet ou par des moyens d'attraction magnétique ou par des moyens de fixation mécanique, ou similaire.

Dans une autre variante, au moins un réceptacle intercalaire 8 est fixé au fond 6 de façon non amovible par des moyens de fixation permanents.

Plus particulièrement, au moins un tel réceptacle intercalaire 8 comporte au moins un logement inférieur 9, qui est agencé pour la réception de composants de rechange de la pièce d'horlogerie ou de joaillerie 10, et/ou de documentation, notice, carte de garantie, preuve d'achat ou de douane, et/ou d'outillage.

L'écrin 1 peut comporter l'un ou l'autre réceptacle intercalaire 8 sur une partie seulement de la surface du fond 6, de façon à autoriser le placement directement sur le fond 6 d'au moins un plateau 4 destiné à porter des pièces d'horlogerie ou de joaillerie 10 sur toute la hauteur intérieure disponible de la boîte 2.

De façon particulière et non limitative, le fond 6, et/ou respectivement le couvercle 5 comme sur la figure 8 comporte au moins une paroi latérale 20, comme la réalisation des figures qui comporte classiquement quatre parois latérales 20. Le couvercle 5, ou respectivement le fond 6, est articulé sur au moins une paroi latérale 20, par des moyens d'articulation 56, tels que charnière ou similaire. La boîte 2 comporte des moyens de maintien en position fermée et/ou de verrouillage 50 entre le couvercle 5, ou respectivement le fond 6, et au moins une paroi latérale 20, et qui comportent un premier composant 505 sur le couvercle, coopérant avec un deuxième composant de fonction complémentaire 506 monté sur le fond. Et le fond 6, le couvercle 5, et les moyens de maintien en position fermée et/ou de verrouillage 50 sont agencés pour résister à une chute au sol de l'écrin 1, depuis une hauteur d'homme, et pour assurer le maintien de cet écrin 1 en position fermée lors d'une telle chute. La boîte 2 peut ainsi être comporter une structure massive réalisée en métal embouti ou soudé, en fibre de verre, en fibre de carbone, en matière plastique, en bois, en cuir, ou autre. Cette structure massive peut comporter des jours pour réduire sa masse sans nuire à sa rigidité. Cette structure massive peut être habillée avec tout revêtement intérieur et/ou extérieur convenable pour les pièces d'horlogerie ou de bijouterie destinées à y être renfermées.

Les moyens de maintien en position fermée et/ou de verrouillage 50 peuvent être de type magnétique, ou comporter un verrou ou un loquet mécanique, ou encore comporter une serrure à clé ou à combinaison pour prévenir une ouverture inopinée, ou autre.

Dans une variante particulière, la boîte 2 de l'écrin 1 est monobloc, plus particulièrement et non limitativement en cuir ou en matière plastique, ou autre.

Si l'invention est plus particulièrement conçue pour un écrin de poche, à l'usage d'un utilisateur à titre personnel, elle trouve aussi une application dérivée pour des écrins de stockage pour magasins de vente de montres, de bijoux, de façon à renfermer et manipuler facilement des collections de plusieurs pièces sans nécessiter d'écrin individuel avant la vente, ainsi que pour les écrins destinés aux expositions, ou encore au stockage dans un coffre de banque.

## Revendications

1. Ecrin (1) de poche pour pièce d'horlogerie ou de joaillerie (10), agencé pour être manipulé avec une seule main, comportant une boîte (2) obturable et agencée pour renfermer au moins un support (3) de réception d'au moins une pièce d'horlogerie ou de joaillerie (10), entre au moins un plateau (4) et un couvercle (5), ladite boîte (2) comportant un fond (6) avec lequel coopère ledit couvercle (5) pour la fermeture dudit écrin (1), au moins un dit plateau (4) et au moins un dit support (3) étant agencés pour le maintien de l'un sur l'autre par attraction magnétique, et ledit fond (6) comportant un logement supérieur (7) pour chaque dit plateau (4) amovible par rapport audit fond (6)
**caractérisé en ce que** ledit écrin comporte au moins un réceptacle intercalaire (8) agencé pour être logé entre un dit plateau (4) amovible et ledit fond (6) et
**en ce qu'**au moins un dit plateau (4) amovible est retenu audit réceptacle intercalaire (8) par du velours-crochet ou par des moyens d'attraction magnétique ou par des moyens de fixation mécanique.

2. Écrin (1) selon la revendication 1, **caractérisé en ce que** chaque dit plateau (4) et chaque dit support (3) sont agencés pour le maintien de l'un sur l'autre par attraction magnétique.

3. Ecrin (1) selon la revendication 2, **caractérisé en ce que** chaque dit plateau (4) comporte au moins une partie aimantée selon une première aimantation ou bien en matériau ferromagnétique, et **en ce que** chaque dit support (3) comporte au moins une partie qui est, respectivement, en matériau ferromagnétique ou aimantée selon une deuxième aimantation opposée à ladite première aimantation quand chaque dit plateau (4) comporte une partie aimantée selon une première aimantation, ou bien aimantée quand ledit plateau (4) comporte une partie en matériau ferromagnétique.

4. Écrin (1) selon la revendication 1, **caractérisé en ce qu'**au moins un dit réceptacle intercalaire (8) est amovible et retenu audit fond (6) par du velours-crochet ou par des moyens d'attraction magnétique ou par des moyens de fixation mécanique.

5. Écrin (1) selon la revendication 1 ou 4 **caractérisé en ce qu'**au moins un dit réceptacle intercalaire (8) est fixé audit fond (6) de façon non amovible par des moyens de fixation permanents.

6. Écrin (1) selon l'une des revendications 1, 4 ou 5, **caractérisé en ce qu'**au moins un dit réceptacle intercalaire (8) comporte au moins un logement inférieur (9) agencé pour la réception de composants de rechange de ladite pièce d'horlogerie ou de joaillerie (10), et/ou de documentation, et/ou d'outillage.

7. Écrin (1) selon l'une des revendications 1 à 6, **caractérisé en ce qu'**au moins un dit plateau (4) comporte au moins une poche (40) pour la réception de façon complémentaire d'au moins un dit support (3) dans une position géométrique particulière dudit support (3) par rapport audit écrin (1).

8. Écrin (1) selon l'une des revendications 1 à 7, **caractérisé en ce qu'**au moins un dit support (3) comporte des moyens d'immobilisation (30) pour le maintien d'une pièce d'horlogerie ou de joaillerie (10).

9. Écrin (1) selon l'une des revendications 1 à 8, caractérisé en que ledit fond (6) ou ledit couvercle (5) comporte au moins une paroi latérale (20), en ce que ledit couvercle (5) ou respectivement ledit fond (6) est articulé sur au moins une dite paroi latérale (20), en ce que ladite boîte (2) comporte des moyens de maintien en position fermée et/ou de verrouillage (50) entre ledit couvercle (5) ou respectivement ledit fond (6) et au moins une dite paroi latérale (20).

## Patentansprüche

1. Taschenschatulle (1) für eine Uhr oder ein Schmuckstück (10), die dafür vorgesehen ist mit einer einzigen Hand bedient zu werden, umfassend ein verschließbares Kästchen (2), das so gestaltet ist, dass es mindestens einen Träger (3) zur Aufnahme mindestens einer Uhr oder eines Schmuckstücks (10) zwischen mindestens einem Präsentierteller (4) und einem Deckel (5) umschließt, wobei das Kästchen (2) einen Boden (6) aufweist, mit dem der Deckel (5) zum Verschließen der Schatulle (1) zusammenwirkt, mindestens ein Präsentierteller (4) und mindestens ein Träger (3) dafür vorgesehen sind, durch magnetische Anziehung aneinander gehalten zu werden, und wobei der Boden (6) eine obere Aufnahme (7) für jeden Präsentierteller (4) aufweist, der in Bezug auf den Boden (6) abnehmbar ist,
**dadurch gekennzeichnet, dass** die Schatulle mindestens einen eingesetzten Ablageplatz (8) aufweist, der zwischen einem abnehmbaren Präsentierteller (4) und dem Boden (6) untergebracht sein kann, und
dass mindestens ein abnehmbarer Präsentierteller (4) an dem Ablageplatz (8) durch Klettband oder durch magnetische Anziehungsmittel oder durch mechanische Befestigungsmittel gehalten wird.

2. Schatulle (1) nach Anspruch 1, **dadurch gekennzeichnet, dass** jeder Präsentierteller (4) und jeder Träger (3) dafür ausgelegt sind, durch magnetische Anziehung aufeinander gehalten zu werden.

3. Schatulle (1) nach Anspruch 2, **dadurch gekennzeichnet, dass** jeder Präsentierteller (4) mindestens einen Teil aufweist, der mit einer ersten Magnetisierung magnetisiert ist oder aus ferromagnetischem Material besteht, und dass jeder Träger (3) mindestens einen Teil aufweist, der jeweils aus ferromagnetischem Material besteht oder gemäß mit einer zweiten Magnetisierung entgegengesetzt zur ersten Magnetisierung magnetisiert ist, wenn jeder Präsentierteller (4) einen Teil aufweist, der gemäß einer ersten Magnetisierung magnetisiert ist, oder der magnetisiert ist, wenn der Präsentierteller (4) einen Teil aus ferromagnetischem Material aufweist.

4. Schatulle (1) nach Anspruch 1, **dadurch gekennzeichnet, dass** mindestens ein Ablageplatz (8) abnehmbar ist und an dem Boden (6) durch Klettband oder durch magnetische Anziehungsmittel oder durch mechanische Befestigungsmittel gehalten ist.

5. Schatulle (1) nach Anspruch 1 oder 4, **dadurch gekennzeichnet, dass** mindestens ein Ablageplatz (8) am Boden (6) durch dauerhafte Befestigung am Boden (6) befestigt und nicht abnehmbar ist.

6. Schatulle (1) nach einem der Ansprüche 1, 4 oder 5, **dadurch gekennzeichnet, dass** mindestens ein Ablageplatz (8) mindestens eine untere Aufnahme (9) aufweist, die zur Aufnahme von Ersatzkomponenten der Uhr oder des Schmuckstücks (10) und/oder einer Dokumentation und/oder eines Werkzeugs vorgesehen ist.

7. Schatulle (1) nach einem der Ansprüche 1 bis 6, **dadurch gekennzeichnet, dass** mindestens ein Präsentierteller (4) mindestens ein Fach (40) für die komplementäre Aufnahme mindestens eines Trägers (3) in einer bestimmten geometrischen Position des Trägers (3) in Bezug auf die Schatulle (1) aufweist.

8. Schatulle (1) nach einem der Ansprüche 1 bis 7, **dadurch gekennzeichnet, dass** mindestens ein Träger (3) Feststellmittel zum Halten einer Uhr oder eines Schmuckstücks (10) umfasst.

9. Schatulle (1) nach einem der Ansprüche 1 bis 8, **dadurch gekennzeichnet, dass** der Boden (6) oder der Deckel (5) mindestens eine Seitenwand (20) aufweist, dass der Deckel (5) oder der Boden (6) an mindestens einer Seitenwand (20) angelenkt ist und dass das Kästchen (2) Mittel (50) zum Halten in geschlossener Position und/oder zum Verriegeln zwischen dem Deckel (5) oder dem Boden (6) und mindestens einer Seitenwand (20) aufweist.

## Claims

1. Travel-size case (1) for timepieces or pieces of jewellery (10), arranged to be operated with a single hand, comprising a closable box (2) arranged to contain at least one holder (3) for receiving at least one timepiece or piece of jewellery (10), between at least one tray (4) and a cover (5), said box (2) comprising a base (6) with which said cover (5) cooperates to close said case (1), at least one said tray (4) and at least one said holder (3) being arranged to be held one on top of the other by magnetic attraction, and said base (6) comprising an upper housing (7) for each said removable tray (4) with respect to said base (6)
**characterized in that** said case includes at least one container insert (8) arranged to be housed between one said removable tray (4) and said base (6) and
**in that** at least one said removable tray (4) is held to said container insert (8) by hook-velvet or by magnetic attraction means or by mechanical attachment means.

2. Case (1) according to claim 1, **characterized in that** each said tray (4) and each said holder (3) are arranged to be held one on top of the other by magnetic attraction.

3. Case (1) according to claim 2, **characterized in that** each said tray (4) includes at least one magnetized portion having a first magnetization or made of ferromagnetic material, and **in that** each said holder (3) includes at least one portion which is, respectively, made of ferromagnetic material or magnetized with a second magnetization opposite to said first magnetization when each said tray (4) includes a magnetized portion having a first magnetization, or magnetized when said tray (4) includes a portion made of ferromagnetic material.

4. Case (1) according to claim 1, **characterized in that** at least one said container insert (8) is removable and held to said base (6) by hook-velvet or by magnetic attraction means or by mechanical attachment means.

5. Case (1) according to claim 1 or 4, **characterized in that** at least one said container insert (8) is fixed to said base (6) in a non-removable manner by permanent attachment means.

6. Case (1) according to one of claims 1, 4 or 5, **characterized in that** at least one said container insert (8) includes at least one lower housing (9) arranged to receive spare parts of said timepiece or piece of jewellery (10), and/or documentation, and/or tools.

7. Case (1) according to one of claims 1 to 6, **characterized in that** at least one said tray (4) includes at least one compartment (40) for receiving in a complementary manner at least one said holder (3) in a particular geometric position of said holder (3) relative to said case (1).

8. Case (1) according to one of claims 1 to 7, **characterized in that** at least one said holder (3) includes immobilisation means (30) for holding a timepiece or piece of jewellery (10).

9. Case (1) according to one of claims 1 to 8, **characterized in that** said base (6) or said cover (5) includes at least one lateral wall (20), **in that** said cover (5) or respectively said base (6) is articulated on at least one said lateral wall (20), **in that** said box (2) includes means for maintaining the closed position and/or locking means (50) between said cover (5) or respectively said base (6) and at least one said lateral wall (20).
